# EUROPÄISCHE PATENTSCHRIFT

(11) **EP 1 989 973 B1**
(45) Veröffentlichungstag und Bekanntmachung des Hinweises auf die Patenterteilung: **01.12.2010**
(21) Anmeldenummer: 07108078.2
(22) Anmeldetag: 11.05.2007
(51) Int. Cl.: A47C 23/06

(54) **Untermatratze für ein Bett**
Base mattress for a bed
Sommier pour lit

(43) Veröffentlichungstag der Anmeldung: 12.11.2008
(73) Patentinhaber: Recticel Bedding (Schweiz) AG, 6233 Büron (CH)
(72) Erfinder: Weiss, Martin, 79541, Lörrach (DE)
(74) Vertreter: BOVARD AG

(56) Entgegenhaltungen:
- EP-A1- 0 710 459
- WO-A-97/08975
- US-A- 89 912
- US-A- 986 141

## Beschreibung

Die vorliegende Erfindung bezieht sich auf eine Untermatratze für ein Bett, umfassend zwei in Längsrichtung des Bettes verlaufende, voneinander beabstandete Längsträger, mehrere an diesen Längsträgern in Auflager gehaltene Stützelemente, welche Stützelemente um diese Auflager in einer senkrecht zu den Längsträgern stehenden Ebene bewegbar sind, welche Stützelemente oberhalb der Längsträger verlaufen und quer zu diesen ausgerichtet sind und deren beide Seitenteile über die Längsträger vorstehend sind, Haltemittel, die an den äusseren Endbereichen der Seitenteile der Stützelemente angebracht sind, und Federleisten, deren Enden in den Haltemitteln gehalten sind, und die oberhalb der Stützelemente eine Auflagefläche für eine Obermatratze bilden.

Derartige Untermatratzen sind bekannt und dienen als Auflage für eine Obermatratze. Charakteristisch für derartige Untermatratzen ist, dass diese ohne Rahmen auskommen und dadurch dem Betrachter eines derartigen Bettes den Eindruck einer sehr leichten Bauweise vermitteln. Bei einseitiger Belastung eines derartigen Bettes entsteht aber auch der Eindruck, dass sich infolge unterschiedlicher Einfederungen auf beiden Seiten des Bettes eine Neigung ergibt, so dass beispielsweise die Person, die auf dem Rand eines derartigen Bettes liegt oder darauf sitzt, den Eindruck bekommt, dass durch diese seitliche Neigung er sich der Gefahr ausgesetzt fühlt, vom Rand des Bettes abzugleiten.

Aus der EP-A-0 710 459 ist eine derartige Untermatratze bekannt, die so aufgebaut ist, dass der seitlichen Neigung bei einseitiger Belastung entgegengewirkt wird. Hierbei wird ein seitliches Einfedern einer Stützleiste über einen Federstab auf den gegenüberliegenden Bereich dieser Stützleiste übertragen, dadurch wird der Effekt erreicht, dass bei einseitigem Einfedern einer Stützleiste auch die gegenüberliegende Seite dieser Stützleiste einfedert, wenn auch nur zu einem geringeren Teil.

Die Aufgabe der vorliegenden Erfindung besteht somit darin, den Aufbau einer Untermatratze derart zu verbessern, dass die Einfederung eines Stützelementes bei seitlicher Belastung eines Bettes im wesentlichen in gleichem Masse auf den gegenüberliegenden Seitenbereich dieses Stützelementes übertragen wird, so dass jegliche Neigung einer Matratze bei seitlicher Belastung vermieden werden kann.

Erfindungsgemäss erfolgt die Lösung dieser Aufgabe dadurch, dass beide Seitenteile eines Stützelementes mit einem Brückenelement versehen sind, deren den Seitenteilen abgewandte Endbereiche gegeneinander gerichtet sind und über eine gelenkige Verbindung miteinander verbunden sind, dass an beiden Seitenteilen Dämpfungselemente angebracht sind, welche die Verschwenkung der Seitenteile um den jeweiligen Längsträger bei Belastung der Untermatratze federnd dämpfen.

Mit dieser Erfindung wird erreicht, dass bei seitlicher Belastung der Untermatratze für ein Bett der eine Seitenteil um das Auflager im Längsträger in einer senkrecht zu den Längsträgern stehenden Ebene verschwenkt wird, diese Verschwenkbewegung wird ebenfalls durch das an diesem verschwenkten Seitenteil angebrachte Brückenelement ausgeführt, über die gelenkige Verbindung wird diese Verschwenkung auf das Brückenelement übertragen, das am gegenüberliegenden Seitenteil angebracht ist, wodurch erreicht wird, dass das gegenüberliegende Seitenteil um etwa den gleichen Betrag verschwenkt wird, wie das durch die einseitige Belastung verschwenkte Seitenteil. Diese Verschwenkung der beiden Seitenteile mit den daran angebrachten Brückenelementen, die über eine gelenkige Verbindung miteinander verbunden sind, wird über Dämpfungselemente abgefedert. Diese Abfederung wird durch beide verschwenkten Seitenteile mit den daran vorgesehenen Dämpfungselementen erreicht. Dadurch ergibt sich in optimaler Weise bei Belastung eine über die gesamte Breite des Bettes sich ausbreitende Einfederung, unabhängig davon, in welcher seitlichen Position die Belastung erfolgt. Dadurch wird auch ein optimaler Liegekomfort für die ein derartiges Bett benützende Person erreicht.

In vorteilhafter Weise weisen die beiden Seitenteile eines Stützelementes jeweils einen Vorsprung auf, welcher jeweils eine entlang der Aussenseite des entsprechenden Längsträgers verlaufende Fläche aufweist, und ist das jeweilige Dämpfungselement zwischen diese Fläche und die Aussenseite des Längsträgers eingesetzt. Neben dem einfachen Aufbau dieser Ausgestaltung ergibt sich auch eine optimale Federung bzw. Dämpfung des entsprechenden Stützelementes.

In vorteilhafter Weise ist das Dämpfungselement aus einem elastischen Körper gebildet, welcher zwischen der Fläche des Vorsprungs und der Aussenseite des jeweiligen Längsträgers im wesentlichen in der senkrecht zu den Längsträgern stehenden Ebene hin zum und weg vom entsprechenden Auflager verschiebbar ist. Dadurch kann die Federcharakteristik jedes Stützelementes an die gewünschten Bedürfnisse angepasst werden.

Eine weitere vorteilhafte Ausgestaltung der Erfindung besteht darin, dass im Bereich der gelenkigen Verbindung von zwei einander gegenüberliegenden Brückenelemente Dämpfungsmittel angebracht sind. Neben der unterstützenden Wirkung diese Dämpfungsmittel zu den Dämpfungselementen wird zusätzlich erreicht, dass sich beim unbelasteten Zustand die Brückenelemente und demzufolge die Seitenteile in die Ausgangslage zurückbewegen.

In vorteilhafter Weise ist die gelenkige Verbindung zwischen den Brückenelementen als Schwenklager ausgebildet, was einen sehr einfachen und kostengünstigen Aufbau ermöglicht.

Eine weitere vorteilhafte Ausgestaltung der Erfindung besteht darin, dass die Dämpfungsmittel aus einem elastischen Körper gebildet sind, dass an den den Seitenteilen abgewandten Endbereichen der Brückenelemente jeweils eine Platte angebracht ist, und dass ein elastischer Körper jeweils zwischen zwei Platten zweier miteinander verbundener Brückenelemente eingesetzt ist. Auch dies ergibt einen besonders einfachen und wirksamen Aufbau dieser Dämpfungsmittel.

Eine Ausführungsform der vorliegenden Anmeldung wird nachfolgend anhand der beiliegenden Zeichnung beispielhaft näher erläutert.

Es zeigt:
Fig. 1 in räumlicher Darstellung ein Stützelement, welches an zwei Längsträgern in Auflagern gehalten ist, und welches Stützelement zwei Federleisten trägt;
Fig. 2 eine Seitenansicht auf das an den beiden Längsträgern angebrachte Stützelement mit den Federleisten gemäss Fig. 1;
Fig. 3 eine vergrösserte Darstellung eines an einem Seitenteil eines Stützelementes angebrachten Dämpfungselementes gemäss Fig. 2;
Fig. 4 eine Schnittdarstellung eines Stützelementes entlang Linie IV-IV gemäss Fig. 2;
Fig. 5 in räumlicher Darstellung die gelenkige Verbindung der beiden Brückenelemente;
Fig. 6 eine Ansicht auf das Stützelement gemäss Fig. 2, wobei das Stützelement mit den daran befestigten Federleisten im belasteten Zustand dargestellt sind; und
Fig. 7 eine vergrösserte Darstellung des Dämpfungselementes eines Seitenteils im belasteten Zustand gemäss Fig. 6.

Aus Fig. 1 sind Teile von zwei Längsträgern 1 und 2 dargestellt, die sich wie bekannt über die gesamte Länge eines Bettes in Längsrichtung erstrecken. Auf diese Längsträger 1 und 2 sind Stützelemente 3 aufgesetzt, von welchen in Fig. 1 nur eines dargestellt ist. In einem Bett sind mehrere derartige Stützelemente 3 über die Gesamtlänge der Längsträger 1 und 2 aufgesetzt. Diese Stützelemente sind in Auflagern 4 mit diesen Längsträgern 1 und 2 verbunden. Diese Auflager 4 sind in bekannter Weise so ausgestaltet, dass die Stützelemente 3 auf diesen Auflagern 4 derart aufliegen, dass sie um diese Auflager 4 schwenkbar sind, und zwar in einer Ebene, die senkrecht zu den Längsträgern 1 und 2 ausgerichtet ist, was bedeutet, dass diese Stützelemente 3 in dieser Ebene um die Auflager 4 eine Wiegebewegung bzw. eine Schwenkbewegung ausführen können. Gleichzeitig sind die Auflager 4 so ausgestaltet, dass die Stützelemente 3 derart festgehalten sind, dass ein Verkippen aus der genannten Ebene unmöglich wird, dass aber ein Verschieben quer zu den Längsträgern 1 und 2 ermöglicht wird.

Jedes Stützelement 3 umfasst zwei Seitenteile 5 und 6, die jeweils über die beiden Längsträger 1 und 2 vorstehend sind. An den äusseren Randbereichen 7 dieser Seitenteile 5 und 6 sind Haltemittel 8 angebracht, die mit jeweils zwei Taschen 9 und 10 ausgebildet sind. In die jeweiligen Taschen 9 und 10 sind die Enden 11 von Federleisten 12 eingeschoben. Diese Federleisten bilden eine Auflagefläche 13, auf welche eine nicht dargestellte Obermatratze aufgesetzt werden kann. Im hier dargestellten Ausführungsbeispiel weisen die Haltemittel 8 jeweils zwei Taschen 9 und 10 auf, so dass durch ein Stützelement 3 zwei Federleisten 12 gehalten werden können. Selbstverständlich könnten auch Haltemittel eingesetzt werden, die beispielsweise eine oder drei Taschen aufweisen, so dass pro Stützelement eine oder drei Federleisten eingesetzt werden könnten. Hierbei sind die Haltemittel 8 in bekannter Weise aus einem Elastomer gefertigt und so ausgestaltet, dass diese Haltemittel 8 eine Schrägstellung der Federleisten 12 bezüglich der Längsträger 1 und 2 zulassen, so dass sich die Auflagefläche 13 bei Belastung entsprechend an die Verformung der Obermatratze anpassen können.

Wie ebenfalls aus Fig. 1 ersichtlich ist, sind die beiden Längsträger 1 und 2 durch Querstreben 14 miteinander verbunden. In bekannter und nicht dargestellter Weise können an diesen beiden Längsträgern 1 und 2 Füsse angebracht werden, auf welchen dann die Untermatratze zu stehen kommt.

Wie ebenfalls aus Fig. 1 ersichtlich ist, sind die beiden Seitenteile 5 und 6 jeweils mit einem Brückenelement 15 versehen, deren den Seitenteilen 5 und 6 abgewandte Endbereiche 16 gegeneinander gerichtet sind und über eine gelenkige Verbindung 17, die später im Detail noch beschrieben wird, miteinander verbunden sind.

Wie ebenfalls aus Fig. 1 ersichtlich ist, sind die beiden Seitenteile 5 und 6 jeweils mit einem Vorsprung 18 versehen, der jeweils eine entlang der Aussenseite 19 des entsprechenden Längsträgers 1, 2 verlaufende Fläche 20 aufweist. Zwischen diese Fläche 20 und die Aussenfläche 19 ist jeweils ein Dämpfungselement 21 eingesetzt, das im Detail später noch beschrieben wird.

Fig. 2 zeigt die Ansicht auf ein Stützelement 3, das über die Auflager 4 auf den Längsträgern 1 und 2 abgestützt ist und über die Haltemittel 8 die Federleiste 12 trägt, im unbelasteten Zustand. Durch die Dämpfungselemente 21 wird erreicht, dass sich die Seitenteile 5 und 6 im angehobenen Zustand befinden, während die beiden Brückenelemente 15, die über die gelenkige Verbindung 17 miteinander verbunden sind, sich in der abgesenkten Position befinden.

Die Fig. 3 zeigt in einer vergrösserten Darstellung ein Dämpfungselement 21. Dieses Dämpfungselement 21 ist in eine schlitzförmige Ausnehmung 22 eingesetzt, welche in der Fläche 20 des Vorsprungs 18 des Stützelementes 3 angebracht ist. Die schlitzförmige Ausnehmung 22 ist auch aus Fig. 4 ersichtlich. Dieses Dämpfungselement 21, das aus einem elastischen Körper gebildet sein kann, ist längs der schlitzförmigen Ausnehmung 22 verschiebbar, wobei, wie aus Fig. 4 ersichtlich ist, eine Rasterung 23 vorgesehen sein kann, die hier schematisch dargestellt ist, mit welcher das Dämpfungselement 21 in bekannter Weise in der eingestellten Position gehalten werden kann. Im hier dargestellten Ausführungsbeispiel ist das Dämpfungselement 21 keilförmig ausgebildet und stützt sich auf einem entsprechend ausgebildeten Keil 24 ab, der an der Aussenfläche 19 des jeweiligen Längsträgers 1, 2 angebracht ist. Durch Verschieben des Dämpfungselementes 21 lässt sich somit die Härte der Einfederung einstellen, das Verschwenken des Seitenteils 5, 6 um das Auflager 4 stösst somit auf grösseren oder geringeren federnden Widerstand durch das Dämpfungselement, die Härte der Einfederung lässt sich somit einstellen.

Fig. 5 zeigt in einer vergrösserten räumlichen Darstellung die gelenkige Verbindung 17 der beiden Brückenelemente 15. Die Endbereiche 16 der beiden Brückenelemente 16 sind mit Laschen 25 ausgestattet, die in bekannter Weise mit einer Bohrung versehen sind, in welche ein Gelenkbolzen 26 eingesteckt ist, wodurch ein Schwenklager gebildet wird. An den beiden Endbereichen 16 der beiden Brückenelemente 15 ist jeweils eine Platte 27 angebracht, welche im unbelasteten Zustand des Stützelementes 3, wie dieser in Fig. 2 und auch in Fig. 5 dargestellt ist, gegen den Gelenkbolzen 26 hin gegeneinander geneigt sind. Zwischen diese Platten ist ein elastischer Körper 28 eingesetzt. Dieser elastische Körper 28 bewirkt, unterstützend zu den Dämpfungselementen 21 (Fig. 2 und 3), dass sich im unbelasteten Zustand des Stützelementes 3 die beiden Seitenteile 5 und 6 anheben, während die Brückenelemente 15 abgesenkt werden. Je nach Härte dieses elastischen Körpers 28 beeinflusst er aber auch die Einfederhärte des Stützelementes 3, wenn dieses belastet wird.

Im belasteten Zustand des Stützelementes 3, wie dies in Fig. 6 dargestellt ist, verschwenken sich die beiden Seitenteile 5 und 6 des Stützelementes 3 um die Auflager 4 beidseits der Längsträger 1 und 2 gegen unten. Die beiden Brückenelemente 15, die über die gelenkige Verbindung 17 miteinander verbunden sind, werden um die Auflager 4 nach oben verschwenkt. Diese Verschwenkbewegung der beiden Seitenteile 5 und 6 und der Brückenelemente 15 werden durch die Dämpfungselemente 21 und den elastischen Körper 28 abgefedert, wobei die Einfederungshärte, wie bereits beschrieben worden ist, durch die Verstellung der Dämpfungselemente 21 eingestellt werden kann. Fig.7 zeigt in vergrösserter Darstellung das Zusammenpressen des Dämpfungselementes 21 im in Fig. 6 dargestellten belasteten Zustand des Stützelementes 3.

Wie aus Fig. 6 ersichtlich ist, erfolgt ein Verschwenken der beiden Seitenteile 5 und 6 um die Auflager 4 wegen der gelenkigen Verbindung 17 der beiden Brückenelemente 15 praktisch immer in im wesentlichen symmetrischer Weise, unabhängig davon, ob die Belastung auf das Stützelement 3 über die Federleisten 12 in der Mitte oder seitlich erfolgt. Wenn beispielsweise die Belastung, dargestellt durch den Pfeil 29, in Fig. 6 linksseitig auf die Federleisten 12 bzw. das Stützelement 3 erfolgt, wird primär der Seitenteil 5 um das Auflager 4 gegen den Uhrzeigersinn verschwenkt, das Brückenelement 15, welches am Seitenteil 5 angeformt ist, wird ebenfalls entgegen dem Uhrzeigersinn um das Auflager 4 des Längsträgers 1 verschwenkt. Über die gelenkige Verbindung 17 nimmt das Brückenelement 15 des Seitenteils 5 auch das Brückenelement 15 des Seitenteils 6 mit, dieses wird um das Auflager 4 des Längsträgers 2 im Uhrzeigersinn verschwenkt, und nimmt den Seitenteil 6 mit, das heisst, der Seitenteil 6 wird um das Auflager des Längsträgers 2 ebenfalls im Uhrzeigersinn verschwenkt. Dadurch wird erreicht, dass auch bei seitlicher Belastung sich beide Seitenteile 5 und 6 absenken, die durch dieses Stützelement 3 gehaltenen Federleisten 12 bleiben somit auch im Belastungszustand, selbst wenn diese Belastung seitlich erfolgt, praktisch horizontal ausgerichtet. Eine Neigung der Auflagefläche 13 zur Seite wird somit auch bei seitlicher Belastung des Bettes vermieden.

## Patentansprüche

1. Untermatratze für ein Bett, umfassend zwei in Längsrichtung des Bettes verlaufende, voneinander beabstandete Längsträger (1, 2), mehrere an diesen Längsträgern (1, 2) in Auflagern (4) gehaltene Stützelemente (3), welche Stützelemente (3) um diese Auflager (4) in einer senkrecht zu den Längsträgern (1, 2) stehenden Ebene bewegbar sind, welche Stützelemente (3) oberhalb der Längsträger (1, 2) verlaufen und quer zu diesen ausgerichtet sind und deren beide Seitenteile (5, 6) über die Längsträger (1, 2) vorstehend sind, Haltemittel (8), die an den äusseren Endbereichen (7) der Seitenteile der Stützelemente (3) angebracht sind, und Federleisten (12), deren Enden (11) in den Haltemitteln (8) gehalten sind, und die oberhalb der Stützelemente (3) eine Auflagefläche (13) für eine Obermatratze bilden, **dadurch gekennzeichnet, dass** beide Seitenteile (5, 6) eines Stützelementes (3) mit einem Brückenelement (15) versehen sind, deren den Seitenteilen (5, 6) abgewandte Endbereiche (16) gegeneinander gerichtet sind und über eine gelenkige Verbindung (17) miteinander verbunden sind, dass an beiden Seitenteilen (5, 6) Dämpfungselemente (21) angebracht sind, welche die Verschwenkung der Seitenteile (5, 6) um den jeweiligen Längsträger (1, 2) bei Belastung der Untermatratze federnd dämpfen.

2. Untermatratze für ein Bett nach Anspruch 1, **dadurch gekennzeichnet, dass** die beiden Seitenteile (5, 6) eines Stützelementes (3) jeweils einen Vorsprung (18) aufweisen, welcher jeweils eine entlang der Aussenseite (19) des entsprechenden Längsträgers (1, 2) verlaufende Fläche (20) aufweist, und dass das jeweilige Dämpfungselement (21) zwischen diese Fläche (20) und die Aussenseite (19) des Längsträgers (1, 2) eingesetzt ist.

3. Untermatratze für ein Bett nach Anspruch 2, **dadurch gekennzeichnet, dass** das Dämpfungselement (21) aus einem elastischen Körper gebildet ist , welcher zwischen der Fläche (20) und der Aussenseite (19) des jeweiligen Längsträgers (1, 2) im wesentlichen in der Ebene hin zum und weg vom entsprechenden Auflager (4) verschiebbar ist.

4. Untermatratze für ein Bett nach einem der Ansprüche 1 bis 3, **dadurch gekennzeichnet, dass** im Bereich der gelenkigen Verbindung (17) von zwei einander gegenüberliegenden Brückenelementen (15) Dämpfungsmittel (28) angebracht sind.

5. Untermatratze für ein Bett nach einem der Ansprüche 1 bis 4, **dadurch gekennzeichnet, dass** die gelenkige Verbindung (17) zwischen den Brückenelementen (15) als Schwenklager ausgebildet ist.

6. Untermatratze für ein Bett nach Anspruch 5, **dadurch gekennzeichnet**, die Dämpfungsmittel (28) aus einem elastischen Körper gebildet sind, dass an den den Seitenteilen (5, 6) abgewandten Endbereichen (16) der Brückenelemente (15) jeweils eine Platte (27) angebracht ist, und dass ein elastischer Körper (28) jeweils zwischen zwei Platten (27) zweier miteinander verbundener Brückenelemente (15) eingesetzt ist.

## Claims

1. Mattress base for a bed, comprising two longitudinal carriers (1, 2) running in longitudinal direction of the bed and spaced apart from one another, a plurality of support elements (3) held on these longitudinal carriers (1, 2) in bearings (4), which support elements (3) are movable about these bearings (4) in a plane standing perpendicular to the longitudinal carriers (1, 2), which support elements (3) run above the longitudinal carriers (1, 2) and are aligned transversely thereto and both side parts (5, 6) of which project beyond the longitudinal carriers (1, 2), holding means (8), which are installed on the outer end regions (7) of the side parts of the support elements (3), and spring slats (12), the ends (11) of which are held in the holding means (8), and which form above the support elements (3) a bearing surface (13) for a mattress, **characterised in that** both side parts (5, 6) of a support element (3) are provided with a bridging element (15), whose end regions (16) remote from the side parts (5, 6) are directed toward one another and are connected together via an articulated connection (17), **in that** damping elements (21) are installed on both side parts (5, 6), which damping elements dampen resiliently the pivoting of the side parts (5, 6) about the respective longitudinal carrier (1, 2) with loading of the mattress base.

2. Mattress base for a bed according to claim 1, **characterised in that** the two side parts (5, 6) of a support element (3) each have a projection (18), which has in each case a surface (20) running along the outer face (19) of the respective longitudinal carrier (1, 2), and **in that** the respective damping element (21) is inserted between this surface (20) and the outer face (19) of the longitudinal carrier (1, 2).

3. Mattress base for a bed according to claim 2, **characterised in that** the damping element (21) is composed of an elastic body which is displaceable between the surface (20) and the outer face (19) of the respective longitudinal carrier (1, 2) substantially in the plane toward and away from the respective bearing (4).

4. Mattress base for a bed according to one of the claims 1 to 3, **characterised in that** damping means (28) are installed in the region of the articulated connection (17) of two bridging elements (15) opposite one another.

5. Mattress base for a bed according to one of the claims 1 to 4, **characterised in that** the articulated connection (17) between the bridging elements (15) is designed as hinge bearing.

6. Mattress base for a bed according to claim 5, **characterised in that** the damping means (28) are composed of an elastic body, **in that** installed on the end regions (16) of the bridging elements (15) remote from the side parts (5, 6) is one plate (27) each, and **in that** an elastic body is inserted in each case between two plates (27) of two bridging elements (15) connected to one another.

## Revendications

1. Sommier pour lit, comprenant deux longerons (1, 2) s'étendant selon la direction longitudinale du lit et espacés l'un de l'autre, une pluralité d'éléments de support (3) soutenus sur lesdits longerons (1, 2) dans des appuis (4), lesdits éléments de support (3) étant susceptibles d'être déplacés autour desdits appuis (4) dans un plan perpendiculaire auxdits longerons (1, 2), lesdits éléments de support (3) s'éténdant au-dessus desdits longerons (1, 2) et étant alignés transversalement à ces-derniers et dont les deux parties latérales (5, 6) font saillie au-delà desdits longerons (1, 2), des moyens de retenue (8) qui sont installés sur des régions terminales extérieures (7) des parties latérales desdits éléments de support (3), et des lattes à ressort (12) dont les extrémités (11) sont retenues dans lesdits moyens de retenue (8) et qui constituent, au-dessus desdits éléments de support (3), une surface d'appuis (13) pour un matelas, **caractérisé en ce que** les deux parties latérales (5, 6) d'un élément de support (3) sont pourvues d'un élément de pont (15) dont les régions terminales (16), éloignées desdites parties latérales (5, 6), sont orientées les unes contre les autres et sont reliées par une liaison articulée (17), et **en ce que** des éléments d'amortissement (21) sont installés sur les deux parties latérales (5, 6), lesdits éléments d'amortissement venant amortir de manière élastique le pivotage desdites parties latérales (5, 6) autour du longeron respectif (1, 2) lors de la sollicitation dudit sommier.

2. Sommier pour lit selon la revendication 1, **caractérisé en ce que** les deux parties latérales (5, 6) d'un élément de support (3) ont chacune une saillie (18) dont chacune a une surface (20) s'étendant selon la face extérieure (19) du longeron respectif (1, 2), et **en ce que** l'élément d'amortissement respectif (21) est inséré entre ladite surface (20) et ladite face extérieure (19) du longeron (1, 2).

3. Sommier pour lit selon la revendication 2, **caractérisé en ce que** ledit élément d'amortissement (21) est composé d'un corps élastique à même d'être déplacé entre ladite surface (20) et ladite face extérieure (19) du longeron respectif (1, 2), sensiblement dans ledit plan, vers et depuis ledit appui respectif (4).

4. Sommier pour lit selon l'une quelconque des revendications 1 à 3, **caractérisé en ce que** des moyens d'amortissement (28) sont installés dans la région de ladite liaison articulée (17) de deux éléments de pont (15) opposés l'un à l'autre.

5. Sommier pour lit selon l'une quelconque des revendications 1 à 4, **caractérisé en ce que** ladite liaison articulée (17) entre les éléments de pont (15) est constituée par un palier pivotant.

6. Sommier pour lit selon la revendication 5, **caractérisé en ce que** lesdits moyens d'amortissement (28) sont composés d'un corps élastique, **en ce que** sur chacune des régions terminales (16), éloignées desdites parties latérales (5, 6), desdits éléments de pont (15) est installée une plaque (27), et **en ce qu'**un corps élastique est inséré chaque fois entre deux plaques (27) de deux éléments de ponts (15) reliés l'un à l'autre.
